# EUROPÄISCHE PATENTANMELDUNG

(11) **EP 2 390 058 A2**
(43) Veröffentlichungstag der Anmeldung: **30.11.2011**
(21) Anmeldenummer: 11166982.6
(22) Anmeldetag: 20.05.2011
(51) Int. Cl.: B25B 13/06, B25B 23/10

(54) **Drehschlüssel**

(30) Priorität: 26.05.2010 CH 8192010
(71) Anmelder: BD-Werkzeugtechnik AG, 8047 Zürich (CH)
(72) Erfinder: Hausammann, Daniel, 8047, Zürich (CH); Farner, Roger, 8047, Zürich (CH)
(74) Vertreter: Rentsch Partner AG

(57) **Zusammenfassung**

Es wird ein Drehschlüssel (100) für Mehrkantschrauben oder Muttern vorgeschlagen, dessen Kopfteil stirnseitig eine Aufnahme mit einer die Mehrkantschraube oder Mutter umlaufende Wandung aufweist. In der Wandung (4) der Aufnahme (3) ist vorzugsweise mindestens eine Öffnung (5) vorgesehen, in welcher mindestens ein Klemmteil (9) sitzt. Ein Teil des Klemmteils (9) ragt in die Aufnahme hinein. Im Bereich der Öffnung ist ein Widerlager (7) vorgesehen. Zwischen dem Klemmteil (9) und dem Widerlager (7) ist ein Federelement (13) angeordnet. Beim Einsetzen der Mehrkantschraube wird das Klemmteil (9) gegen die Kraft des Federelements (13) radial nach aussen gegen das Widerlager (7) gedrückt. Bevorzugt ist das Widerlager als Stabilisierungshülse (7) ausgebildet, die dem Kopfteil zusätzliche Stabilität verleiht.

## Beschreibung

### Technisches Gebiet

Die Erfindung ist im Bereich der Werkzeugtechnik angesiedelt und betrifft einen Drehschlüssel, im speziellen zur Halterung von Mehrkantschrauben oder Muttern, welche durch Klemmwirkung in der Aufnahmeöffnung des Drehschlüssels gehalten werden.

### Stand der Technik

Auf dem Gebiet der Drehschlüssel ist es wichtig, eine zuverlässige Verbindung zwischen der eingesetzten Mehrkantschraube/Mutter und dem Drehschlüssel herzustellen um zum einen ein Herausfallen der Schraube zu verhindern und zum anderen um eine optimale Kraftübertragung zwischen Schraube und Drehschlüssel zu gewährleisten.

Aus dem Stand der Technik sind zahlreiche Lösungsvorschläge bekannt, Mehrkantschrauben in Aufnahmeöffnungen von Drehschlüsseln zu halten. Da die Klemmwirkung, welche bereits durch den Formschluss zwischen der Mehrkantschraube und den Innenwänden der Aufnahmeöffnung des Drehschlüssels erzeugt wird meist nicht ausreicht, ist zusätzlich noch ein Klemmelement notwendig, welches die Schraube in der Aufnahmeöffnung des Drehschlüssels hält.

Die DE 20 2008 010 206 U1 schlägt beispielsweise ein in die Aufnahmeöffnung hineinragendes Spannelement vor. Das Spannelement, z.B. eine Kugel ist in die Wandung der Aufnahmeöffnung eingebracht und wird beim Einsetzen der Mehrkantschraube durch eine Feder radial nach aussen gedrückt. Die Federwirkung wird dabei durch eine, den Schlüsselkörper aussenseitig, konzentrisch umlaufende Klemmfeder erzeugt. Bei dieser vorgeschlagenen Lösung ist es erforderlich, die Klemmfeder zusätzlich am Schlüsselkörper zu fixieren. Dies geschieht beispielsweise durch ein radial nach innen, in die Aufnahmeöffnung des Drehschlüssel ragendes Fixierelement, welches ein Abrutschen der Klemmfeder vom Schlüsselkörper verhindert. Nachteilig, bei der vorgeschlagen Lösung ist, dass die Federwirkung durch die aussen am Schlüsselkörper angebrachte Klemmfeder erzielt wird. Dies erfordert, eine exakte Positionierung am Schlüsselkörper. Eine Verschiebung der Klemmfeder vermindert die Klemmwirkung und die eingesetzte Schraube kann aus der Aufnahme des Drehschlüssels fallen. Um die Klemmfeder besser fixieren zu können, ist zusätzlich aussenseitig am Schlüsselkörper eine Nut vorgesehen, die als Führung für die Feder dient. Die in der DE 20 2008 010 206 U1 offenbarte Lösung ist herstellungstechnisch aufwendig und garantiert nur bei exakter Positionierung der Klemmfeder eine optimale Klemmwirkung. Durch die, die Wandung durchsetzende, Aufnahmeöffnung wird zudem die Stabilität des Schlüsselkörpers im Bereich der höchsten Belastung mechanisch beeinträchtigt, was im Extremfall zum Ausbrechen der Wandung führen kann.

Aus dem Stand der Technik sind Drehschlüssel bekannt, die ohne einen solchen Durchbruch auskommen und zum klemmenden Halten der aufgenommenen Schrauben oder Muttern ein in der Aufnahmeöffnung angeordnetes Klemmelement aus Elastomermaterial, zum Beispiel einen O-Ring, nutzen. Die elastischen Klemmelemente sind üblicherweise in Einstichen angeordnet, die die Wandung immer noch schwächen und zudem verlieren sie bei intensivem Gebrauch durch Abrieb und mechanische Beanspruchung schnell ihre Klemmwirkung.

### Aufgabe der Erfindung

Es ist daher die Aufgabe der Erfindung, einen Drehschlüssel der eingangs erwähnten Art zur Verfügung zu stellen, der die oben erwähnten Nachteile nicht aufweist. Insbesondere soll durch einen solchen Drehschlüssel die Stabilität des Aufnahmebereichs verbessert werden. eine weitere Aufgabe besteht darin die Klemmwirkung und Kraftübertragung zwischen Aufnahme und eingesetzter Mehrkantschraube/Mutter zu verbessern.

Diese Aufgabe wird gelöst durch einen Drehschlüssel, gemäss dem unabhängigen Anspruch. Weitere bevorzugte Ausführungsformen ergeben sind aus den abhängigen Ansprüchen.

### Darstellung der Erfindung

Der erfindungsgemässe Drehschlüssel hat einen Schlüsselkörper, welcher einen Kopfteil zur Aufnahme einer Mehrkantschraube/Mutter und einen Spannteil zur Fixierung in einem Spannfutter umfasst.

Der Drehschlüssel ist gemäss einer ersten Ausführungsform so ausgeführt, dass in der Wandung der Aufnahme für die Mehrkantschraube eine Öffnung vorgesehen ist, in welche ein Klemmteil mit einem Federelement eingesetzt wird. Das Klemmteil ist so in die Öffnung der Wandung eingesetzt, dass es in radialer Richtung zur Drehachse des Schlüsselkörpers in die Aufnahme hineinragt. Das Widerlager liegt aussen, im Bereich der Öffnung am Schlüsselkörper an. Beim Einsetzen der Mehrkantschraube/Mutter in die Aufnahme des Drehschlüssels wird jener Teil des Klemmteils welcher in die Aufnahme hineinragt, durch das eingesetzte Federelement radial, gegen die Kraft des Widerlagers nach aussen gedrückt und festgeklemmt. Anders als im zitierten Stand der Technik kann auf das aussen liegende Spannelement verzicht werden. Dieses wird durch ein einfaches Widerlager, beispielsweise eine Hülse, welche auf den Kopfteil des Schlüsselkörpers aufgesteckt oder aufgepresst ist, ersetzt. Die Klemmwirkung zu einem wesentlichen Teil durch das in der Wandung der Aufnahme angeordnete Klemmteil mit dem Federelement erzeugt. Das Federelement liegt dabei zwischen dem Klemmteil und dem Widerlager in der Öffnung der Wandung.

Das Widerlager ist vorzugsweise als Hülse ausgebildet, welche das Kopfteil des Drehschlüssels aussenseitig im Bereich der ersten Öffnung formschlüssig und konzentrisch umläuft.

Als Vorteil im Vergleich zum zitierten Stand der Technik ergibt sich, dass das Widerlager, in der Ausführungsform als Stabilisierungshülse, nicht zusätzlich am Drehschlüssel befestigt werden muss. Die Hülse liegt formschlüssig und konzentrisch an der Aussenfläche des Schlüsselkörpers an und hat neben der Funktion als Widerlager auch die Funktion den Kopfteil des Schlüsselkörpers zu stabilisieren. Bei der Stabilisierung nimmt die Hülse die auf die Wandung im Bereich der Aufnahme wirkenden Kräfte auf und leitet diese ab. Durch die aufgepresste Hülse, z.B. aus Metall, vorzugsweise Stahl, oder Kunststoff wird der Kopfteil im Bereich der Aufnahme, welche z.B. als Innenmehrkant ausgeführt sein kann, zusätzlich verstärkt, was die Standzeit des Drehschlüssels erhöht.

In bevorzugten Ausführungsformen ist die Hülse aus einer rostfreien Metallegierung oder aus Kunststoff, beispielsweise aus Polyetheretherketon (PEEK), gefertigt. Hülsen aus Kunststoffmaterial werden gemäss der vorliegenden Erfindung besonders bevorzugt aus faserverstärkten Verbundwerkstoff gefertigt. Um der Stabilitätswirkung der Hülse Rechnung zu tragen, werden für die Verstärkung Fasern eingesetzt, die eine hohe Zugfestigkeit, respektive ein hohes E-Modul aufweisen, wie zum Beispiel Karbonfasern oder Stahlfasern. In bevorzugten Ausführungsformen weisen die Hülsen eine Wandstärke von mindestens 0.4 mm, vorzugsweise 0.6mm oder mehr auf. Die Wandstärke ist bei vielen Einsatzgebieten nach oben hin begrenzt, da bei zu dicken Hülsen die Zugänglichkeit zu den Schrauben oder Gewindelöchern zu stark eingeschränkt wäre.

Die Hülsen, die umlaufende Wandung zumindest im Bereich der Aufnahmeöffnung konzentrisch umschliessen verstärken diese 10% bis 80%, gemessen an der Stärke der umlaufenden Wandung im jeweils dünnsten Bereich (zum Beispiel im Bereich der Ecken eines Innenmehrkants).

Die erfindungsgemässen Hülsen erlauben es, den Kopfteil insbesondere im Bereich der Aufnahme als Verbundkörper zu gestalten, der durch die Hülse speziell gegen das Ausbrechen gesichert ist und daher der Schlüsselkörper auf andere Anforderungen hin optimiert werden kann. Dies kann dadurch geschehen, dass zum Beispiel die Stärke der Wandung, welche die eingesetzte Mehrkantschraube/Mutter umläuft, reduziert wird um den Materialaufwand zu verringern. Oder die Materialkosten werden reduziert, da der Schlüsselkörper wird aus einem günstigeren Material mit geringerer Festigkeit gefertigt werden kann. Beides wird möglich, da die aufgepresste Hülse beim Aufbringen der Drehkraft ein Ausbrechen der Wandung verhindert.

Die erfindungsgemässe Stabilisierung des Kopfteils mittels einer stabilen aufgepressten Hülse lässt sich sowohl bei Drehschlüsseln mit verschiedenen Klemmmechanismen, wie auch bei Drehschlüsseln ohne Klemmmechanismus realisieren.

Gemäss weiterer Ausführungsformen kann die Hülse vom Kopfteil bei Bedarf abgezogen werden. So sind bei Abnutzung, der Klemmteil oder das Federelement, leicht zugänglich und können einfach ausgetauscht werden.

Als besonders vorteilhaft hat sich bei den Ausführungsformen mit einem Klemmteil erwiesen, dass die Kraftübertragung zwischen Klemmteil, Federelement und Widerlager konstant ist und nicht wie im zitierten Stand der Technik abhängig von der Position des am Schlüsselkörper anliegenden Spannelements.

In einer weiteren Ausführungsform der Erfindung ist jener Teil des Klemmteils welcher in die Aufnahme radial nach innen ragt kalottenförmig ausgeführt. Dieses Teil kann auch andere geometrische Formen annehmen, die so ausgestaltet sind, dass beim Einführen der Mehrkantschraube/Mutter, dass Klemmteil radial nach aussen gedrückt werden kann. Jener Teil des Klemmteils, welcher in die Aufnahme hineinragt kann beispielsweise auch kegelförmig ausgebildet sein.

Das Federelement ist in der ersten Ausführungsform z.B. eine Schraubenfeder. Es erfüllt bei der erfindungsgemässen Ausführungsform jenen Zweck, dass beim Einsetzen der Mehrkantschraube, jener Teil des Klemmteils, der in die Aufnahme des Drehschlüssels ragt, gegen die Kraft des Federelements radial nach aussen gegen das Widerlager gedrückt wird. Im eingesetzten Zustand ist die Mehrkantschraube zwischen dem kalottenförmigen Teil des Klemmteils und dem gegenüberliegenden Teil der Wandung klemmend gehalten.

in weiteren Ausführungsformen ist das Federelement ein elastisches Gummi- oder Kunststoffelement, das beim Aufbringen der radialen Druckkraft eine federähnliche Wirkung aufweist. Die Schraubenfeder kann durch jedes andere Federelement ersetzt sein, welches beim Einsetzen der Mehrkantschraube/Mutter, die gewünschte Rückstellkraft erzeugt.

In einer vorteilhaften Ausführungsform der Erfindung hat die Öffnung in der Wandung der Aufnahme ein treppenförmiges Profil, mit mindestens einer Stufe. Das Klemmteil, weist ebenfalls ein solches Profil auf und ist formschlüssig in die Öffnung eingesetzt. Ein solches treppenförmiges Profil stellt ein Beispiel für einen Vorsprung dar, der auch eine andere geometrische Form annehmen kann. Der Vorsprung dient dazu das Klemmteil in der Öffnung der Wandung zu halten.

Beim Einsetzen der Mehrkantschraube/Mutter in die Aufnahme wird das Klemmteil in der Öffnung der Wandung bewegt und in Richtung der aufgepressten Hülse nach aussen gedrückt. Im eingesetzten Zustand ist das Klemmteil dann entgegengesetzt, in Richtung der Mittelachse der Aufnahme ausgerichtet. Der Kalottenteil des Klemmteils verringert die Querschnittsfläche der Aufnahme und hält so die Mehrkantschraube/Mutter federkraftbeaufschlagt im Kopfteil des Drehschlüssels fest.

Zur Aussenseite des Kopfteils hin wird das Klemmteil durch das Widerlager am Herausfallen gehindert, zur Innenseite hin durch sein treppenförmiges Profil im Zusammenwirken mit der Öffnung.

In einer weiteren Ausführungsform der Erfindung sind mehr als ein Klemmteil mit Federelement in weiteren Öffnungen der Wandung der Aufnahme vorgesehen. In einer Ausführungsform liegen die Klemmteile an den inneren Seitenflächen der Aufnahme, z.B. gegenüber. In einer weiteren bevorzugten Ausführungsform sind die Klemmteile in den Eckbereichen der Aufnahme angeordnet, z.B. in den Ecken eines Innenmehrkants. Bei der Verwendung von zwei und mehr Klemmteilen, werden diese entweder in gegenüberliegende Öffnungen und auf gleicher Höhe, gemessen an der Tiefe der Aufnahme, oder in gegenüberliegende und in axialer Richtung versetzte Öffnungen angeordnet. Weiters ist es denkbar die zwei oder mehr Klemmteile nicht gegenüberliegend sondern radial versetzt zueinander an benachbarten Seitenflächen oder in Eckbereichen der Aufnahme anzuordnen.

Die Funktion des Widerlager kann bei den obengenannten Ausführungsformen mit mehr als einem Klemmteil durch die bereits vorhandene Hülse übernommen werden, welche die Öffnungen in der Wandung der Aufnahme überdeckt und welche als Gegenkraft zur aufgebrachten Federkraft dient.

Gemäss einer weiteren Ausführungsform weist der Schlüsselkörper des Drehschlüssels für Mehrkantschrauben oder Muttern ein Kopfteil und einstückig daran angeordnet ein Spannteil auf, wobei das Spannteil zur Aufnahme in ein Spannfutter vorgesehen ist. Das Kopfteil hat dabei, wie oben bereits beschrieben an seiner Stirnseite eine Aufnahme, insbesondere für Mehrkantschrauben oder Muttern mit einer die Mehrkantschraube oder Mutter umlaufende Wandung. Eine Stabilisierungshülse ist auf die Wandung der Aufnahme aufgepresst und wirkt bei den Ausführungsformen, bei denen in einer Öffnung in der Wandung mindestens ein Klemmteil angeordnet ist als Widerlager. Zwischen dem Klemmteil und dem Widerlager ist ein Federelement angeordnet, wobei beim Einsetzen der Mehrkantschraube, das Klemmteil gegen die Kraft des Federelements radial nach aussen gegen das Widerlager drückt.

Die Öffnung der Wandung des erfindungsgemässen Drehschlüssels weist einen Vorsprung auf. Das in die Öffnung eingesetzte Klemmteil bildet mit dem Vorsprung der Wandung einen Formschluss. In einer Ausführungsform weist der Vorsprung ein stufenförmiges Profil auf.

In einer Ausführungsform weist jener Teil des Klemmteils, welcher in die Aufnahme hineinragt eine Kalottenform auf. In einer weiteren Ausführungsform hat jener Tel des Klemmteils welcher in die Aufnahme hineinragt eine Kegelform.

In einer erfindungsgemässen Ausführungsform ist das Federelement in eine Aufnahmeöffnung des Klemmteils eingesetzt.

In einer weiteren Ausführungsform der Erfindung ist in der Wandung der Aufnahme mindestens eine zweite Öffnung vorgesehen, in welche mindestens ein weiteres Klemmteil eingesetzt ist, wobei das mindestens eine weitere Klemmteil in den Eckbereich der Aufnahme angeordnet ist.

In einer weiteren Ausführungsform der Erfindung ist in der Wandung der Aufnahme mindestens eine zweite Öffnung vorgesehen, in welche mindestens ein weiteres Klemmteil eingesetzt ist, wobei das mindestens eine weitere Klemmteil an den Seitenflächen der Aufnahme angeordnet ist.

In einer weitern Ausführungsform ist das mindestens eine weitere Klemmteil gegenüberliegend und auf gleicher Höhe zum ersten Klemmteil oder gegenüberliegend und auf unterschiedlicher Höhe zu ersten Klemmteil angeordnet.

### Kurze Beschreibung der Zeichnungen

Anhand von Figuren, welche lediglich Ausführungsbeispiele zeigen, wird die Erfindung im folgenden erläutert.
- Figur 1: zeigt eine Ansicht eines Drehschlüssels umfassend einen Spannteil, welcher in das Spannfutter (nicht dargestellt) eingebracht wird und den Kopfteil als teilweise Schnittdarstellung mit der Aufnahme für den Mehrkant, den in der Öffnung der Wandung eingesetzten Klemmteil mit Federelement und die auf der Aussenseite konzentrisch angeordnete Hülse.
- Figur 2: zeigt in einer Ausschnittsvergrösserung der Figur 1, den eingesetzten Klemmteil in einer Schnittdarstellung.
- Figur 3: zeigt eine Ansicht des Drehschlüssels umfassend einen Spannteil, welcher in ein Spannfutter (nicht dargestellt) eingebracht werden kann. Der Kopfteil ist im Bereich der Aufnahme für den Mehrkant teilweise geschnitten dargestellt. Zu sehen ist ebenfalls die in der Wandung der Aufnahme vorgesehene Öffnung für das Klemmteil. Die Hülse die als Widerlager dient ist nicht dargestellt.
- Figur 4: zeigt eine perspektivische Ansicht des erfindungsgemässen Drehschlüssel in der Ausführungsform nach Figur 3 mit der aufgepressten Hülse.
- Figur 5: zeigt eine Seitenansicht des erfindungsgemässen Klemmteils.
- Figur 6: zeigt eine Schnittdarstellung des Klemmteils aus Figur 5 mit kalottenförmigen Teil und treppenförmigen Profil zur Aufnahme in der Öffnung gemäss Figur 3.
- Figur 7: zeigt einen Schnitt durch die Hülse, welche auf den Kopfteil des Drehschlüssels aufgesteckt werden kann.
- Figur 8: zeigt eine perspektivische Ansicht der Hülse aus Figur 7.
- Figur 9: zeigt in Seitenansicht einen im Kopfbereich teilweise geschnitten Drehschlüssel ohne Klemmteil mit einer auf der Aussenseite konzentrisch angeordneten Hülse.
- Figur 10: zeigt eine perspektivische Ansicht eines Drehschlüssels in der Ausführungsform nach Figur 9 mit der aufgepressten Hülse.

### Ausführung der Erfindung

Figur 1 zeigt eine erste Ausführungsform der Erfindung. Ein Drehschlüssel 100, weist einen Kopfteil 1, mit einer stirnseitig angeordneten Aufnahme 3 und einem konzentrisch umlaufenden Widerlager 7 auf. Die Aufnahme 3 umfasst eine Wandung 4 in der eine Öffnung 5 vorgesehen ist. Die Öffnung 5 weist ein Vorsprung 6 auf. In die Öffnung 5 ist der Klemmteil 9, der ebenfalls ein Vorsprung 11 zeigt, formschlüssig eingesetzt. Der Klemmteil 9 hat eine Aufnahmeöffnung 12 in die das Federelement 13 eingesetzt ist. Jener Teil des Klemmteils 9, welcher in die Aufnahme 3 ragt ist als Kalotte ausgeführt. Das Widerlager 7 umschliesst den Kopfteil des Drehschlüssels formschlüssig und ist z.B. als Hülse auf den Kopfteil 1 des Drehschlüssels 100 aufgesteckt.

Beim Einführen der Mehrkantschraube/Mutter in die Aufnahme 3 des Drehschlüssels 100, wird der Kalottenteil 10 des Klemmteils 9, welcher in die Aufnahme 3 ragt, gegen die Kraft des Federelements13 radial nach aussen gegen das Widerlager 7 gedrückt. Ist die Mehrkantschraube/Mutter eingesetzt drückt der Kalottenteil 10 die Schraube/Mutter gegen die Wandung 4 und erzeugt die erwünschte Klemmwirkung. Gemäss einer weiteren Ausführungsform kann das Widerlager 7 entlang des Kopfteils 1 des Drehschlüssels 100 verschoben werden. Die Öffnung 5 der Wandung 4 ist so freigegeben. Auf diesem Wege kann z.B. das Klemmteil 9 und das Federelement 13 ausgewechselt werden.

In Figur 2 ist das eingesetzte Klemmteil 9 aus der Figur 1 im Detail dargestellt. In einer weiteren Ausführungsform ist die Hülse durch ein anderes Widerlager ersetzt, z.B. kann die Öffnung in der Wandung durch ein aufgeschweisstes Blech verschlossen sein. Eine weitere Möglichkeit das Widerlager auszuführen ist die Öffnung nur als Ausnehmung in der Wandung zu gestalten. Die Öffnung durchdringt die Wandung dabei nicht vollständig, eine Bodenfläche bleibt erhalten, gegen welche dann beim Einsetzen der Mehrkantschraube das Federelement gedrückt wird.

Die Aufnahmeöffnung 12 für das Federelement 13 ist in einer weiteren Ausführungsform der Erfindung nicht vorhanden. Das Federelement 13 drückt direkt gegen das Klemmteil 9 und gegen das Widerlager 7.

In Figur 3 ist der Drehschlüssel 100 ohne das Klemmteil 9 dargestellt. Die Öffnung 5 in der Wandung 4 weist ein Vorsprung 6 mit einer Stufe auf. Durch dieses Profil wird das Klemmteil 9 am Herausfallen gehindert. Die Öffnung 5 ist in einer weiteren Ausführungsform so gestaltet, dass der Querschnitt der Öffnung 5, welcher der Aufnahme 3 zugewandt ist, kleiner ausgeführt ist als der Querschnitt der an das Widerlager 7 grenzt.

Figur 4 zeigt eine perspektivische Ansicht des Drehschlüssels 100. In der dargestellten Ausführungsform ist die Wandung 4 als Vieleck ausgebildet. Die Öffnung 5 ist an einer Seite der Wandung 4 angeordnet und durchdringt diese. In einer weiteren Ausführungsform der Erfindung ist mehr als eine Öffnung zum Einsetzen von Klemmteilen an der Wandung der Aufnahme vorgesehen, besonders dann wenn die Klemmwirkung des Drehschlüssels verbessert werden soll.

Figur 5 zeigt eine Ausführungsform des Klemmteils 9 mit einem Vorsprung 11 und einem Kalottenteil 10. Der Durchmesser jenes Teils des Klemmteils welcher in die Aufnahme 3 ragt ist kleiner als jener Teil des Klemmteils welcher gegen das Widerlager gedrückt wird. Der Kalottenteil 10 kann in weiteren Ausführungsformen der Erfindung auch andere geometrische Formen annehmen.

Figur 6 zeigt eine Schnittdarstellung des Klemmteils 9 aus der Figur 5. Das Klemmteil 9 ist dabei als Hohlkörper mit der Aufnahmeöffnung 12 für das Federelement 13 ausgeführt. Das Klemmteil weist ein Vorsprung 11 auf welches formschlüssig in die Öffnung 5 gesetzt werden kann.

Figur 7 und Figur 8 stellen zwei Ansichten eines möglichen Widerlagers 7 dar. Es handelt sich hierbei um eine Metallhülse, die auf den Kopfteil 1 des Drehschlüssels 100 im Bereich der Öffnung 5 aufgesteckt, vorzugsweise aufgepresst wird und diesen aussenseitig und konzentrisch umläuft. Im aufgesteckten Zustand drückt die Hülsenwand 8 gegen die Öffnung 5 mit dem eingesetzten Klemmteil 9.

In den Figuren 9 und 10 ist ein Drehschlüssel 100' mit einer aufgepressten Stabilisierungshülse 14 dargestellt, der keine Klemmelemente oder Klemmteile zum Halten der Schrauben oder Muttern in der Aufnahme 3' aufweist. Die Wandung 4' der Aufnahmeöffnung 3' ist nicht durch einen Durchbruch geschwächt. Die im Bereich der Aufnahme 3' konzentrisch den Kopf umschliessende Hülse 14 stabilisiert die Wandung 4' in einem Mass, dass die Wandstärken im Bereich der Aufnahme 3' gegenüber einem nicht verstärkten Drehschlüssel wesentlich schwächer ausgebildet sein können. Vorzugsweise Schliessen die Hülse und die Wandung 4 stirnseitig bündig ab. In der dargestellten Ausführungsform ist die aufgepresste Hülse aus einem faserverstärkten Kunststoffmaterial, zum Beispiel einem karbonfaserverstärktem Kunststoff mit hohem E-Modul gefertigt.

Im dargestellten Beispiel der Figuren 9 und 10 ist der Drehschlüssel zur Aufnahme einer Sechskant-Mutter oder eines Sechskant-Schraubenkopfes mit einer Grösse von 10 mm ausgestaltet. Die Wandstärke der Hülse beträgt 0.6 mm.

Die Hülse kann in beliebigen Farben gefertigt sein, und zum Beispiel über einen Farbcode die Grösse der Aufnahmeöffnung anzeigen.

### Bezugszeichenliste

- 100, 100': Drehschlüssel
- 1, 1': Kopfteil
- 2, 2': Spannteil
- 3, 3': Aufnahme
- 4,4': Wandung
- 5: Öffnung
- 6: Vorsprung der Öffnung
- 7: Widerlager
- 8: Hülsenwand
- 9: Klemmteil
- 10: Kalottenteil
- 11: Vorsprung des Klemmteils
- 12: Aufnahmeöffnung
- 13: Federelement
- 14: Hülse

## Patentansprüche

1. Drehschlüssel (100, 100') für Mehrkantschrauben oder Muttern, umfassend ein Kopfteil (1, 1') mit einer stirnseitig angeordneten Aufnahme (3, 3'), insbesondere für Mehrkantschrauben oder Muttern, mit einer Aufnahme (3, 3') umlaufenden Wandung (4), **dadurch gekennzeichnet, dass** am Kopfteil (1) eine Hülse (14) angeordnet ist, die den Kopfteil zumindest im Bereich der Aufnahme (3, 3') ummantelt und stabilisiert.

2. Drehschlüssel (100, 100') nach Anspruch 1, **dadurch gekennzeichnet, dass** die Hülse (7, 17) die umlaufende Wandung (4) um 10% bis 80%, gemessen an der Stärke der umlaufenden Wandung (4) verstärkt.

3. Drehschlüssel (100, 100') nach Anspruch 1 oder 2, **dadurch gekennzeichnet, dass** die Hülse (7, 14) eine Wandstärke von 0.3 mm bis 2 mm, vorzugsweise 0.5 bis 0.7 mm, besonders bevorzugt 0.6 mm aufweist.

4. Drehschlüssel (100, 100') nach einem der vorangegangenen Ansprüche, **dadurch gekennzeichnet, dass** die Hülse (7, 14) aus Metall, vorzugsweise einer rostfreien Metallegierung, oder einem faserverstärkten Verbundwerkstoff, vorzugsweise einem Karbonfaserverstärktem Kunststoff, gefertigt ist.

5. Drehschlüssel (100) nach einem der vorhergehenden Ansprüche, **dadurch gekennzeichnet, dass** in der Wandung (4) der Aufnahme (3), mindestens eine Öffnung (5) vorgesehen ist, in welcher mindestens ein Klemmteil (9) sitzt, wobei ein Teil des Klemmteils (9) in die Aufnahme (3) hineinragt, im Bereich der Öffnung (5) ein Widerlager (7) vorgesehen ist und zwischen dem Klemmteil (9) und dem Widerlager (7) ein Federelement (13) angeordnet ist, wobei beim Einsetzen der Mehrkantschraube, das Klemmteil (9) gegen die Kraft des Federelements (13) radial nach aussen gegen das Widerlager (7) drückt, wobei vorzugsweise die Hülse (7, 14) als Widerlager dient.

6. Drehschlüssel nach Anspruch 5, **dadurch gekennzeichnet, dass** Hülse (14) als Widerlager (7) das Kopfteil (1) des Drehschlüssels (100) aussenseitig im Bereich der ersten Öffnung (5) formschlüssig und konzentrisch umläuft.

7. Drehschlüssel nach Anspruch 5 oder 6, **dadurch gekennzeichnet, dass** die Öffnung (5) der Wandung (4) einen Vorsprung (6) aufweist und das in die Öffnung (5) eingesetzte Klemmteil (9) mit einem Vorsprung (6) der Wandung (4) einen Formschluss bildet, wobei Vorsprung (6) vorzugsweise ein stufenförmiges Profil aufweist..

8. Drehschlüssel einem der Ansprüche 5 bis 7, **dadurch gekennzeichnet, dass** jener Teil des Klemmteils (9), welcher in die Aufnahme (3) hineinragt eine Kalottenform oder eine Kegelform aufweist.

9. Drehschlüssel nach einem der Ansprüche 5 bis 8, **dadurch gekennzeichnet, dass** das Federelement (13) in eine Aufnahmeöffnung (12) des Klemmteils (9) eingesetzt ist.

10. Drehschlüssel nach einem der Ansprüche 5 bis 9, **dadurch gekennzeichnet, dass** in der Wandung der Aufnahme mindestens eine zweite Öffnung vorgesehen ist, in welche mindestens ein weiteres Klemmteil eingesetzt ist, wobei das mindestens eine weitere Klemmteil vorzugsweise in einem Eckbereich oder an einer Seitenflächen der Aufnahme (3) angeordnet ist.

11. Drehschlüssel nach Anspruch 8 oder Anspruch 9, **dadurch gekennzeichnet, dass** das mindestens eine weitere Klemmteil auf gleicher Höhe zum ersten Klemmteil (9) oder auf unterschiedlicher Höhe zum ersten Klemmteil (9) und vorzugsweise gegenüberliegend zum ersten Klemmteil (9) angeordnet ist.
